# EUROPÄISCHE PATENTANMELDUNG

(11) **EP 4 756 138 A1**
(43) Veröffentlichungstag der Anmeldung: **10.06.2026**
(21) Anmeldenummer: 25220266.8
(22) Anmeldetag: 02.12.2025
(51) Int. Cl.: E03B 7/04, E03B 7/07

(54) **VERFAHREN ZUR ANALYSE EINER TRINKWASSERANLAGE IM GEBÄUDEBESTAND**

(30) Priorität: 05.12.2024 DE 102024136262
(71) Anmelder: Viega Technology GmbH & Co. KG, 57439 Attendorn (DE)
(72) Erfinder: Schönauer, Matthias, 57462 Olpe (DE); Natis, Christos, 58730 Fröndenberg (DE); Brandenburg, Frederic, 21075 Hamburg (DE)
(74) Vertreter: Cohausz & Florack

(57) **Zusammenfassung**

Die Erfindung betrifft ein Verfahren (400) zur Analyse einer Trinkwasseranlage (300) im Gebäudebestand, bei dem an einer bestehenden Trinkwasseranlage (300) eines Gebäudes (302) temporär ein oder mehrere mobile Sensoreinheiten (100, 430a-i) zur temporären Überwachung der Trinkwasseranlage (300) im Betrieb angebracht werden, wobei die ein oder mehreren mobilen Sensoreinheiten (100, 430a-i) zur Erfassung von Messwerten für Betriebsparameter der Trinkwasseranlage (300) eingerichtet sind, bei dem für einen Zeitraum mit den ein oder mehreren an der Trinkwasseranlage (300) angebrachten Sensoreinheiten (100, 430a-i) Messwerte für Betriebsparameter der Trinkwasseranlage (300) erfasst werden, bei dem die mit den Sensoreinheiten (100, 430a-i) während des Zeitraums erfassten Messwerte gespeichert werden und bei dem die während des Zeitraums gespeicherten Messwerte ausgewertet werden, um ein Auswertungsergebnis (500) zu erhalten.

## Beschreibung

Die vorliegende Erfindung betrifft ein Verfahren zur Analyse einer Trinkwasseranlage im Gebäudebestand.

Aus dem neueren Stand der Technik sind Trinkwasseranlagen bekannt, in deren Komponenten verschiedene Sensoren zur Überwachung und/oder Steuerung der Trinkwasseranlage zur Verbesserung der Trinkwasserhygiene verbaut sind. Beispielsweise offenbaren die EP 3 695 057, EP 3 695 058, EP 3 695 059 und EP 3 695 060 Trinkwasseranlagen mit verschiedenen Sensoren zu deren Überwachung.

Weiterhin sind aus dem Stand der Technik Komponenten für Trinkwasseranlagen, wie zum Beispiel ein Hygienespülkasten aus EP 3 705 635, bekannt, deren Einbau in eine Trinkwasseranlage beispielsweise die automatische Durchführung von Hygienespülungen ermöglichen und dadurch eine ausreichende Trinkwasserhygiene sicherstellen können.

Mit den zuvor beschriebenen Trinkwasseranlagen bzw. Einbaukomponenten lassen sich demnach die Hygiene von Trinkwasseranlagen überwachen und Hygienevorgaben erfüllen.

Im Gebäudebestand gibt es jedoch eine Vielzahl von insbesondere älteren, zum Teil Jahrzehnte alten, Trinkwasseranlagen, die keinerlei oder eine unzureichende Sensorbasierte Hygieneüberwachung oder -steuerung aufweisen. Um die Hygiene derartiger Trinkwasseranlagen zu verbessern, wäre es denkbar, die Trinkwasseranlagen zu sanieren und mit den zuvor beschriebenen Komponenten wie Hygienespülkästen und dergleichen auszustatten. Ohne ausreichende Analyse der Trinkwasseranlage ist diese Vorgehensweise jedoch recht teuer bzw. kann - wenn keine vollständige Sanierung durchgeführt wird - ggf. zu unbefriedigenden Ergebnissen führen, da potentielle Hygienerisiken unter Umständen nur in bestimmten Teilen der Trinkwasseranlage reduziert werden, andere Hygieneprobleme jedoch bestehen bleiben.

Vor diesem Hintergrund liegt der vorliegenden Erfindung die Aufgabe zu Grunde, ein Verfahren zur Verfügung zu stellen, mit dem die Trinkwasserhygiene bei Trinkwasseranlagen im Gebäudebestand verbessert werden kann, wobei die zuvor beschriebenen Nachteile aus dem Stand der Technik zumindest teilweise reduziert oder vermieden werden.

Die zuvor genannte Aufgabe wird erfindungsgemäß gelöst durch ein Verfahren zur Analyse einer Trinkwasseranlage im Gebäudebestand, bei dem an einer bestehenden Trinkwasseranlage eines Gebäudes temporär ein oder mehrere mobile Sensoreinheiten zur temporären Überwachung der Trinkwasseranlage im Betrieb angebracht werden, wobei die ein oder mehreren mobilen Sensoreinheiten zur Erfassung von Messwerten für Betriebsparameter der Trinkwasseranlage eingerichtet sind, bei dem für einen Zeitraum mit den ein oder mehreren an der Trinkwasseranlage angebrachten Sensoreinheiten Messwerte für Betriebsparameter der Trinkwasseranlage erfasst werden, bei dem die mit den Sensoreinheiten während des Zeitraums erfassten Messwerte gespeichert werden und bei dem die während des Zeitraums gespeicherten Messwerte ausgewertet werden, um ein Auswertungsergebnis zu erhalten.

Auf diese Weise kann an einer bestehenden Trinkwasseranlage ohne verbaute Sensorik oder mit unzureichender Sensorik eine Analyse zur Verbesserung der Trinkwasserhygiene durchgeführt werden, ohne Komponenten der Trinkwasseranlage vorab austauschen zu müssen. Vielmehr kann die Analyse durch die minimalinvasive temporäre Anbringung von Sensoreinheiten erfolgen, ohne in den Baubestand der Trinkwasseranlage eingreifen zu müssen. Dies ermöglicht beispielsweise auch eine Analyse an einer Trinkwasseranlage, bei der Änderungen an der Trinkwasseranlage selbst, insbesondere während des Betriebs, zum Beispiel aus technischen und/oder aus rechtlichen Gründen, nicht möglich oder zulässig sind.

Es hat sich zudem herausgestellt, dass eine lediglich momentane Messwertaufnahme an einer Trinkwasseranlage, zum Beispiel durch manuelles Anhalten eines Temperaturmessgeräts, zwar zufällig Hygieneprobleme aufdecken kann, für eine systematische Analyse und hygienetechnische Optimierung der Trinkwasseranlage jedoch nicht ausreichend ist. Mit dem vorliegenden Verfahren erfolgt nicht lediglich eine momentane Datenerhebung, sondern eine Erhebung von Messwerten, insbesondere Zeitreihen von Messwerten, an der Trinkwasseranlage über einen bestimmten Zeitraum, wodurch sich bei der anschließenden Analyse der über den Zeitraum gespeicherten Messwerte Hygieneprobleme der Trinkwasseranlage systematisch aufdecken lassen, insbesondere auch Hygieneprobleme, die lediglich zu bestimmten Zeiten bzw. unter bestimmten Nutzungsszenarien auftreten.

Das Verfahren dient zur Analyse einer Trinkwasseranlage im Gebäudebestand, und zwar konkret zur Analyse einer bestehenden Trinkwasseranlage eines Gebäudes. Die Analyse erfolgt insbesondere hinsichtlich Hygienegesichtspunkten der Trinkwasseranlage. Durch eine solche Analyse kann insbesondere die Wasserqualität der Trinkwasseranlage, beispielsweise Trinkwasserhygiene, transparent gemacht werden.

Die Trinkwasseranlage weist insbesondere ein Trinkwasserleitungssystem und mehrere daran angeschlossene Trinkwasserentnahmestellen auf. Das Trinkwasserleitungssystem kann insbesondere ein Kaltwasserleitungssystem zur Versorgung der daran angeschlossenen Trinkwasserentnahmestellen mit Kaltwasser und/oder ein Warmwasserleitungssystem zur Versorgung der daran angeschlossenen Trinkwasserentnahmestellen mit Warmwasser aufweisen. Das Warmwasserleitungssystem kann insbesondere einen Warmwasserbereiter und/oder einen Warmwasserspeicher aufweisen.

Die Trinkwasserentnahmestellen können insbesondere ein oder mehrere der folgenden Trinkwasserentnahmestellen umfassen: Wasserhahn, Toilettenspülung, Urinalspülung, Wasserauslass an Badewanne oder Dusche, Hygienespülvorrichtung. Die einzelnen Trinkwasserentnahmestellen können an eine oder beide vom Kaltwasserleitungssystem und Warmwasserleitungssystem angeschlossen sein. Zum Beispiel wird eine Urinalspülung typischerweise lediglich vom Kaltwasserleitungssystem und eine Mischbatterie eines Waschtischs, einer Badewanne oder einer Dusche sowohl vom Kaltwasser- als auch vom Warmwasserleitungssystem versorgt.

Das Kaltwasserleitungssystem umfasst vorzugsweise mindestens eine Kaltwasser-Verteilleitung, beispielsweise Kaltwasser-Steigleitung, an die ein oder mehrere Kaltwasserstränge zur Versorgung von an die jeweiligen Kaltwasserstränge angeschlossenen Trinkwasserentnahmestellen angeschlossen sind. Das Warmwasserleitungssystem umfasst vorzugsweise mindestens eine Warmwasser-Verteilleitung, beispielsweise Warmwasser-Steigleitung, an die ein oder mehrere Warmwasserstränge zur Versorgung von an die jeweiligen Warmwasserstränge angeschlossenen Trinkwasserentnahmestellen angeschlossen sind.

An ein oder mehrere der ein oder mehreren Warmwasserstränge können jeweilige Zirkulationsleitungen angeschlossen sein, insbesondere über ein jeweiliges Zirkulationsventil, wobei mit der jeweiligen Zirkulationsleitung Wasser aus dem betreffenden Warmwasserstrang insbesondere zurück zum Wärmebereiter geleitet werden kann.

Weiterhin können auch an ein oder mehrere der ein oder mehreren Kaltwasserstränge jeweilige Zirkulationsleitungen angeschlossen sein, insbesondere über ein jeweiliges Zirkulationsventil, wobei mit der jeweiligen Zirkulationsleitung Wasser aus dem betreffenden Kaltwasserstrang zirkuliert werden kann.

Die Trinkwasseranlage ist weiter insbesondere an einen Übergabepunkt des örtlichen Trinkwasserversorgers angeschlossen, insbesondere an einen Hausanschluss des Gebäudes. Über den Übergabepunkt kann die Trinkwasseranlage mit Trinkwasser aus dem örtlichen Wassernetz versorgt werden. Am Übergabepunkt ist vorzugsweise ein Wasserzähler vorgesehen.

Die Trinkwasseranlage ist eine Trinkwasseranlage eines Gebäudes im Gebäudebestand. Es handelt sich bei der Trinkwasseranlage demnach um eine bestehende Trinkwasseranlage, die in einem bestehenden Gebäude verbaut ist. Die Trinkwasseranlage kann entsprechend bereits seit mindestens 1 Jahr, vorzugsweise seit mindestens 5 Jahren, insbesondere seit mindestens 10 Jahren, verbaut und/oder in Betrieb sein, optional mit zwischenzeitlichen Modifikationen. Das Verfahren eignet sich insbesondere für ältere Trinkwasseranlagen, da bei diesen häufiger Hygieneprobleme auftreten können und häufig noch keine umfassende Sensorik verbaut ist.

Bei dem Verfahren werden an der Trinkwasseranlage temporär ein oder mehrere mobile Sensoreinheiten zur temporären Überwachung der Trinkwasseranlage im Betrieb angebracht. Bei den mobilen Sensoreinheiten handelt es sich entsprechend insbesondere um von den Komponenten der bestehenden Trinkwasseranlage gesonderte Baugruppen, die lediglich temporär an die Trinkwasseranlage angeschlossen werden. Sollte die Trinkwasseranlage Komponenten mit integrierten Sensoren aufweisen, beispielsweise eine Hygienespüleinheit mit Temperatursensor, so handelt es sich bei den mobilen Sensoreinheiten um zusätzliche, von den integrierten Sensoren separate Sensoreinheiten. Bei einer Verwendung insbesondere lediglich der separaten Sensoreinheiten, d.h. ohne Verwendung von in den Bestand der Trinkwasseranlage verbauten Sensoren, ist die Datenqualität und/oder -integrität unabhängig von den verbauten Sensoren und kann auf diese Weise besser gewährleistet werden..

Vorzugsweise werden mindestens 5, weiter bevorzugt mindestens 10, insbesondere mindestens 20 mobile Sensoreinheiten an der Trinkwasseranlage angebracht. Die Anzahl der mobilen Sensoreinheiten kann insbesondere abhängig von der Komplexität und/oder Größe der Trinkwasseranlage gewählt werden. Dies erlaubt eine genauere Analyse der Trinkwasseranlage. Die Sensoreinheiten werden insbesondere an verschiedenen Messtellen der Trinkwasseranlage angebracht. Entsprechend werden vorzugsweise mindestens 5, weiter bevorzugt mindestens 10, insbesondere mindestens 20 mobile Sensoreinheiten an verschiedenen Messstellen der Trinkwasseranlage angebracht.

Es ist grundsätzlich auch denkbar, mehrere Sensoreinheiten an einer Messstelle anzubringen, wenn die Sensoreinheiten unterschiedliche Betriebsparameter überwachen. Beispielsweise kann an einer Messstelle eine Sensoreinheit zur Temperaturmessung und an derselben Messstelle oder unmittelbar daneben eine weitere Sensoreinheit zur Volumenstrommessung montiert werden. In einem solchen Fall kann anstelle von zwei Sensoreinheiten auch eine Sensoreinheit mit mehreren Sensoren eingesetzt werden, so dass die Sensoreinheit zum Beispiel sowohl die Temperatur als auch den Volumenstrom messen kann.

Die ein oder mehreren mobilen Sensoreinheiten sind zur Erfassung von Messwerten für Betriebsparameter der Trinkwasseranlage eingerichtet. Zu diesem Zweck weisen die Sensoreinheiten insbesondere jeweils ein oder mehrere Sensoren für die Erfassung von Messwerten auf. Bei den Betriebsparametern kann es sich zum Beispiel um die Wassertemperatur und/oder den Wasser-Volumenstrom an einer Stelle (Messstelle) der Trinkwasseranlage handeln.

Weiter können die Sensoreinheiten eine eigene Spannungsversorgung, beispielsweise eine Batterie, insbesondere wiederaufladbare Batterie, zur Versorgung der Sensoren und etwaiger Elektronik in den Sensoreinheiten aufweisen. Auf diese Weise sind die Sensoreinheiten autark und flexibel einsetzbar, ohne dass am Einsatzort eine gesonderte Spannungsversorgung zur Verfügung stehen oder zur Verfügung gestellt werden muss. Es ist aber auch denkbar, dass die Sensoreinheiten einen Anschluss für eine externe Spannungsversorgung aufweisen.

Bei dem Verfahren werden für einen Zeitraum mit den ein oder mehreren an der Trinkwasseranlage angebrachten Sensoreinheiten Messwerte für Betriebsparameter der Trinkwasseranlage erfasst.

Zu diesem Zweck können die ein oder mehreren Sensoreinheiten eine jeweilige Steuereinheit aufweisen, die ein Erfassen von Messwerten mit den jeweiligen ein oder mehreren Sensoren der betreffenden Steuereinheit bewirkt, insbesondere in vorgegebenen Messintervallen. Auf diese Weise können die Sensoreinheiten die Messwerte autark erfassen. Die Steuereinheit kann auch von ein oder mehreren Sensoren erfasste Werte verarbeiten, beispielsweise über ein Messintervall erfasste Messwerte summieren, integrieren oder mitteln, um auf diese Weise einen abgeleiteten Messwert zu erfassen, der anschließend gespeichert werden kann. Bei den erfassten und gespeicherten Messwerten muss es sich demnach nicht um Messrohdaten der Sensoren handeln, sondern es kann sich auch um Messwerte handeln, die durch Verarbeitung von Messrohdaten erhalten wurden. Vorzugsweise werden die Messrohdaten der Sensoren erfasst und gespeichert. Auf diese Weise können bei der anschließenden Auswertung, insbesondere durch eine zentrale Auswerteeinheit, die Messrohdaten herangezogen werden, wodurch die Datenqualität und/oder Datenintegrität verbessert werden kann.

Bei dem Zeitraum kann es sich insbesondere um einen vorgegebenen Zeitraum handeln. Das Ende des Zeitraums kann jedoch auch dynamisch während des laufenden Zeitraums bestimmt werden, beispielsweise indem eine Vorabanalyse der erfassten Messwerte durchgeführt wird, um festzustellen, ob der Zeitraum bereits ausreichend lang war.

Bei dem Verfahren werden die mit den Sensoreinheiten während des Zeitraums erfassten Messwerte gespeichert. Das Speichern der Messwerte kann direkt auf den jeweiligen Sensoreinheiten erfolgen. Zu diesem Zweck können die ein oder mehreren Sensoreinheiten insbesondere einen jeweiligen Speicher aufweisen, auf dem die Messwerte gespeichert werden. Insbesondere kann die etwaig vorgesehene jeweilige Steuereinheit der ein oder mehreren Sensoreinheiten dazu eingerichtet sein, die erfassten Messwerte auf dem Speicher zu speichern. Die auf einer Sensoreinheit gespeicherten Messwerte können dann zum Beispiel nach Ablauf des Zeitraums jeweils ausgelesen, beispielsweise über eine dazu vorgesehene jeweilige Datenschnittstelle der Sensoreinheit, und auf einer zentralen Auswerteeinheit zur Auswertung der von den ein oder mehreren Sensoreinheiten erfassten Messwerte gespeichert werden.

Weiterhin ist es denkbar, dass die ein oder mehreren Sensoreinheiten eine Kommunikationsverbindung zu einer zentralen Auswerteeinheit aufweisen, über die die erfassten Messwerte übermittelt werden. Auf diese Weise kann das Speichern der Messwerte bereits während des Zeitraums zentral auf der Auswerteeinheit erfolgen. Dies ermöglicht zum Beispiel eine Vornahme von vorläufigen Auswertungen während des laufenden Zeitraums und/oder eine Online-Überwachung der Messungen. Die vorläufigen Auswertungen ermöglichen zum Beispiel festzustellen, ob der ursprünglich geplante Zeitraum ausreichend lang ist oder verlängert werden muss. Eine Online-Überwachung der Messung ermöglicht zudem während der laufenden Messungen festzustellen, ob die Sensoreinheiten einwandfrei arbeiten.

Weiterhin ist es denkbar, dass die Sensoreinheiten die Messwerte zwischenspeichern und erst nach Ablauf des Zeitraums über die Kommunikationsverbindung an die zentrale Auswerteeinheit übermitteln. Die Kommunikationsverbindung kann drahtgebunden oder drahtlos sein. Insbesondere kann eine Sensoreinheit eine jeweilige Kommunikationseinheit zur drahtlosen Kommunikation aufweisen, beispielsweise ein Bluetooth-, NB-IoT-, LTE-M- oder WLAN-Modul. Auf diese Weise lassen sich die Sensoreinheiten einfacher montieren, ohne dass eine Verkabelung der Sensoreinheiten erforderlich ist.

Bei dem Verfahren werden die während des Zeitraums gespeicherten Messwerte ausgewertet, um ein Auswertungsergebnis zu erhalten. Die Auswertung der gespeicherten Messwerte umfasst insbesondere eine Analyse hinsichtlich der Trinkwasserhygiene, um potentielle und/oder bestehende Hygieneprobleme der Trinkwasseranlage zu ermitteln. Auf diese Weise kann eine systematische Analyse der Trinkwasseranlage durchgeführt werden. Das auf diese Weise erhaltene Analyseergebnis ermöglicht somit, Lösungen für eine hygienetechnische Optimierung der Trinkwasseranlage zu ermitteln und durchzuführen. Da Messwerte über einen Zeitraum ermittelt wurden, kann das Analyseergebnis insbesondere Hygieneprobleme aufdecken, die zum Beispiel lediglich zu bestimmten Zeiten oder bestimmten Nutzungsszenarien der Trinkwasseranlage auftreten. Auf diese Weise wird insbesondere eine systematische Analyse und hygienetechnische Optimierung der Trinkwasseranlage ermöglicht.

Das Auswerten der gespeicherten Messwerte kann insbesondere auf einer zentralen Auswerteeinheit erfolgen. Mit anderen Worten werden die während des Zeitraums mit den ein oder mehreren Sensoreinheiten erfassten Messwerte vorzugsweise auf einer zentralen Auswerteeinheit ausgewertet, um das Auswertungsergebnis zu erhalten. Dies ermöglicht eine zentrale Auswertung der Messwerte insbesondere von mehreren Sensoreinheiten. Vorzugsweise werden durch die zentrale Auswerteeinheit Messrohdaten von den Sensoreinheiten ausgewertet. Auf diese Weise kann die Datenintegrität und/oder Datenqualität zentral besser gewährleistet werden. Insbesondere kann auf diese Weise eine gleichartige Auswertung der Messrohdaten von verschiedenen Sensoreinheiten erfolgen. Dies vermeidet Artefakte durch eine ggf. unterschiedliche Auswertung von Messrohdaten auf den verschiedenen Sensoreinheiten.

Die Auswertung der Messwerte kann insbesondere die Bildung von Mittelwerten von Messwerten und/oder die Prüfung von Messwerten auf Unter- oder Überschreiten von ein oder mehreren vorgegebenen Grenzwerten umfassen.

Im Folgenden werden verschiedene Ausführungsformen des Verfahrens beschrieben. Die einzelnen Ausführungsformen können beliebig miteinander kombiniert werden.

Bei einer Ausführungsform werden die ein oder mehreren mobilen Sensoreinheiten nach Ablauf des Zeitraums von der Trinkwasseranlage demontiert. Die mobilen Sensoreinheiten werden demnach lediglich für die Erfassung der Messwerte während des Zeitraums an der Trinkwasseranlage montiert. Es hat sich herausgestellt, dass bereits durch die Überwachung einer Trinkwasseranlage über einen bestimmten Zeitraum potentielle und/oder bestehende Hygieneprobleme einer Trinkwasseranlage analysiert und erkannt werden können, so dass sich die Trinkwasseranlage mit dem dadurch erzielten Auswertungsergebnis optimieren lässt. Eine dauerhafte Überwachung der Trinkwasseranlage mit permanenten Sensoren ist zu diesem Zweck entbehrlich, wodurch Umbau- und Investitionskosten eingespart werden können. Die ein oder mehreren mobilen Sensoreinheiten stehen durch die Demontage für die Analyse einer nächsten Trinkwasseranlage zur Verfügung, so dass mit einem Satz von Sensoreinheiten mehrere bestehende Trinkwasseranlagen zeitlich nacheinander analysiert werden können.

Bei einer Ausführungsform umfassen ein oder mehrere der ein oder mehreren Sensoreinheiten einen jeweiligen Temperatursensor. Die betreffenden Sensoreinheiten sind insbesondere zur Überwachung der Temperatur an einer Stelle (Messstelle) der Trinkwasseranlage, insbesondere zur Überwachung der Wassertemperatur an einer Stelle der Trinkwasseranlage eingerichtet, insbesondere an der Stelle, an der die betreffende Sensoreinheit an der Trinkwasseranlage montiert wird. Die Erfassung von Temperaturwerten für die Wassertemperatur kann insbesondere durch Erfassen von Temperaturwerten einer Komponente der Trinkwasseranlage erfolgen, durch die auf die Wassertemperatur rückgeschlossen werden kann, beispielsweise durch das Erfassen der Temperatur einer Trinkwasserleitung des Trinkwasserleitungssystems der Trinkwasseranlage. Dies erleichtert die Montage und Demontage der Sensoreinheit, da die Sensoreinheit für die Montage beispielsweise lediglich von außen auf eine Leitung der Trinkwasseranlage angelegt, fixiert und vorzugsweise gedämmt wird. Die vorzugsweise Dämmung der Sensoreinheit und/oder der ein oder mehreren Sensoren der Sensoreinheit reduziert eine Temperaturabstrahlung, wodurch zum Beispiel die Temperatur genauer gemessen werden kann.

Die Wassertemperatur für die Trinkwasseranlage hat großen Einfluss auf die Hygiene innerhalb der Trinkwasseranlage. Zu hohe Temperaturen im Kaltwasser und zu niedrige Temperaturen im Warmwasser können das Wachstum von Krankheitserregern, insbesondere Legionellen, begünstigen. Über die Temperatursensoren können mit dem Verfahren Temperaturzeitreihen an bestimmten Stellen der Trinkwasseranlage erfasst werden. Bei der anschließenden Auswertung lässt sich auf diese Weise zum Beispiel ermitteln, ob an bestimmten Stellen der Trinkwasseranlage vorgegebene Mindesttemperaturen unterschritten und/oder vorgegebene Maximaltemperaturen überschritten werden, beispielsweise zu bestimmten Tageszeiten oder unter bestimmten Nutzungsszenarien.

Bei einer Ausführungsform umfassen ein oder mehrere der ein oder mehreren Sensoreinheiten einen Volumenstromsensor. Stagnation von Wasser in der Trinkwasseranlage kann zu einer Verkeimung führen. Durch die Überwachung des Volumenstroms kann ermittelt werden, ob das Wasser aus einem Abschnitt der Trinkwasseranlage, beispielsweise einem Kalt- und/oder Warmwasserstrang, ausreichend häufig gespült wird, beispielsweise durch Wasserentnahme über Trinkwasserentnahmestellen oder durch vorgesehene Zirkulationsleitungen.

Bei dem Volumenstromsensor kann es sich insbesondere um einen magnetischinduktiven Durchflussmesser handeln, der beispielsweise von außen auf eine Leitung der Trinkwasseranlage aufgesetzt werden kann. Dies erleichtert die Montage und Demontage der Sensoreinheit, da die Sensoreinheit für die Montage beispielsweise lediglich von außen auf eine Leitung der Trinkwasseranlage angelegt, fixiert und optional gedämmt wird.

Eine Stagnation von Trinkwasser innerhalb der Trinkwasseranlage kann auch durch ein oder mehrere Temperatursensoren festgestellt werden. Insbesondere kann eine Temperaturkonstanz über einen längeren Zeitraum, insbesondere unterhalb eines vorgegebenen Warmwasser-Temperaturreferenzwerts bei einer Warmwasserleitung oder oberhalb eines vorgegebenen Kaltwasser-Temperaturreferenzwerts bei einer Kaltwasserleitung, eine Stagnation signalisieren. Weiterhin kann beim Auftreten plötzlicher Temperaturänderungen auf eine Spülung der betreffenden Leitung rückgeschlossen werden.

Bei einer Ausführungsform sind ein oder mehrere der ein oder mehreren Sensoreinheiten, vorzugsweise die Mehrzahl, insbesondere sämtliche der Sensoreinheiten, als Anlegeeinheiten ausgebildet. Auf diese Weise ist eine minimalinvasive Überwachung der Trinkwasseranlage möglich. Insbesondere können die mobilen Sensoreinheiten auf diese Weise ohne großen Montage- und Demontageaufwand temporär an der Trinkwasseranlage angebracht werden.

Unter einer Anlegeeinheit wird vorliegend eine Sensoreinheit verstanden, die oder deren Sensor lediglich von außen an einer Komponente der Trinkwasseranlage, beispielsweise an einen Leitungsabschnitt, angelegt und dort, soweit erforderlich, ggf. fixiert wird, beispielsweise aufgeklipst, festgebunden oder festgeklebt wird und optional gedämmt wird.

Weist die Sensoreinheit einen Temperatursensor auf, so ist dieser vorzugsweise entsprechend dazu ausgebildet, Messwerte für die Temperatur einer Komponente der Trinkwasseranlage zu bestimmen, an die die Sensoreinheit angelegt wird, insbesondere mit einer Messfläche der Sensoreinheit. Auf diese Weise können beispielsweise Messwerte für die Temperatur eines Leitungsabschnitts oder einer Armatur, beispielsweise eines Ventils oder einer Auslassarmatur, erfasst werden, wodurch sich auf die Temperatur des in dem Leitungsabschnitt bzw. der Armatur vorhandenen Wassers rückschließen lässt.

Weist die Sensoreinheit einen Volumenstromsensor auf, so ist dieser vorzugsweise entsprechend dazu ausgebildet, Messwerte für den Volumenstrom eines durch eine Komponente der Trinkwasseranlage fließenden Wassers von außerhalb der Komponente zu bestimmen. Zu diesem Zweck sind insbesondere magnetischinduktive Durchflussmesser geeignet, die sich zum Beispiel von außen auf einen Leitungsabschnitt bzw. eine andere Komponente der Trinkwasseranlage aufsetzen lassen, ohne dass Eingriffe in die Struktur der Trinkwasseranlage erforderlich sind.

Bei einer Ausführungsform weist die Trinkwasseranlage mehrere Wasserstränge auf und an mindestens zweien der Wasserstränge, vorzugsweise an der Mehrzahl der Wasserstränge, insbesondere an jedem der Wasserstränge, wird mindestens eine mobiler Sensoreinheit angebracht. Auf diese Weise kann die Trinkwasseranlage systematisch analysiert werden. Vorzugsweise kann auf diese Weise die Temperatur des Wassers in der gesamten Trinkwasseranlage, vorzugsweise in jedem Wasserstrang der Trinkwasseranlage, überwacht und analysiert werden. Werden lediglich an einem Teil der Wasserstränge Sensoreinheiten angebracht, erfolgt die Auswahl vorzugsweise in Abhängigkeit vom Strangschema der Trinkwasseranlage. Auf diese Weise ist eine repräsentative Analyse der Trinkwasseranlage möglich.

Bei einer Ausführungsform weist die Trinkwasseranlage ein oder mehrere Zirkulationsventile auf und bei mindestens einem, vorzugsweise bei mehreren, insbesondere bei jedem, der ein oder mehreren Zirkulationsventile wird mindestens eine mobiler Sensoreinrichtung angebracht. Die betreffenden Sensoreinrichtungen können insbesondere jeweils unmittelbar an dem jeweiligen Zirkulationsventil angebracht sein oder auch unmittelbar vor dem Zirkulationsventil an der zu dem Zirkulationsventil führenden Leitung oder unmittelbar hinter dem Zirkulationsventil an der von dem Zirkulationsventil wegführenden Zirkulationsleitung angebracht sein.

Weiter weisen die betreffenden Sensoreinrichtungen vorzugsweise jeweils einen Temperatursensor auf, um die Temperatur am Zirkulationsventil bzw. unmittelbar vor oder hinter dem Zirkulationsventil an der zu dem Zirkulationsventil führenden Leitung bzw. an der von dem Zirkulationsventil wegführenden Zirkulationsleitung zu messen. Auf diese Weise kann bei der anschließenden Analyse beispielsweise ausgewertet werden, ob die Zirkulationsventile gut eingestellt sind, um Hygieneprobleme zu verhindern, oder ob diese umkonfiguriert oder ggf. sogar ausgetauscht werden müssen.

Bei einer Ausführungsform liegt der Zeitraum, insbesondere der vorgegebene Zeitraum, im Bereich 1 - 365 Tage, vorzugsweise im Bereich 7 - 100 Tage, weiter bevorzugt im Bereich 14 - 70 Tage, insbesondere im Bereich 21 - 42 Tage. Es wurde festgestellt, dass eine zu kurze Überwachung einer Trinkwasseranlage dazu führen kann, dass - je nach Gebäudenutzung - bestimmte Nutzungsszenarien, beispielsweise Tageszeit- und/oder Wochentags-abhängige Nutzungsszenarien, nicht ausreichend erfasst werden. Daher beträgt die Mindestdauer des Zeitraums vorzugsweise 1 Tag, weiter bevorzugt 7 Tage, insbesondere mindestens 14 Tage. Auf diese Weise werden typische Nutzungsszenarien zuverlässig erfasst.

Es kann vorkommen, dass es, ggf. zufällige, Sonderszenarien gibt, die seltener auftreten, beispielsweise Komponentenversagen (z.B. Pumpenausfall) oder Ereignisse mit abnormer Nutzung der Trinkwasseranlage (z.B. Reisewochenende bei Hotels oder Nutzung von Sportstätten). Um derartige Sonderszenarien mit höherer Wahrscheinlichkeit zu erfassen, beträgt der Zeitraum vorzugsweise mindestens 21 Tage, vorzugsweise mindestens 28 Tage.

Der Zeitraum ist vorzugsweise auf maximal 365 Tage, weiter bevorzugt auf maximal 100 Tage beschränkt. Auf diese Weise können selbst recht selten auftretende Sonderszenarien erfasst werden. Der Zeitraum kann weiter auf maximal 70 Tage, insbesondere maximal 42 Tage begrenzt sein, insbesondere wenn an der Trinkwasseranlage Sonderszenarien weniger wahrscheinlich sind. Durch einen kürzeren Zeitraum können Kosten eingespart werden.

Bei einer Ausführungsform erfassen ein oder mehrere der ein oder mehreren Sensoreinrichtungen Messwerte in vorgegebenen Zeitabständen. Auf diese Weise können Zeitreihen für Messwerte an einer jeweiligen Messstelle in der Trinkwasseranlage erfasst werden.

Die Zeitabstände zwischen zwei aufeinanderfolgenden Messungen mit einem Sensor liegen vorzugsweise im Bereich 1 - 120 Minuten, weiter bevorzugt im Bereich 2 - 60 Minuten, insbesondere im Bereich 5 - 30 Minuten, beispielsweise im Bereich 15 - 30 Minuten. Bei den in vorgegebenen Zeitabständen erfassten Messwerte handelt es sich vorzugsweise um Temperaturmesswerte.

Stagnierende Wasser in einer Warmwasserleitung kühlt typischerweise relativ langsam ab. Ebenso erwärmt sich stagnierendes Wasser in einer Kaltwasserleitung typischerweise relativ langsam. Daher ist es ausreichend, wenn die Temperaturwerte in bestimmten Zeitintervallen gemessen werden. Auf diese Weise kann die zu speichernde und auszuwertende Datenmenge ohne große Genauigkeitsverluste signifikant reduziert werden.

Ein oder mehrere der ein oder mehreren Sensoreinrichtungen können Messwerte auch in kürzeren Zeitabständen oder kontinuierlich erfassen, insbesondere Volumenstrommesswerte. Weiterhin können die entsprechenden Sensoreinrichtungen über ein Messintervall gemessene Rohmesswerte, insbesondere Volumenstrommesswerte, summieren bzw. integrieren und auf diese Weise über ein jeweiliges Messintervall summierte Messwerte erfassen.

Bei einer Ausführungsform wird zu den Messwerten eine Information über die zugehörige Messstelle und/oder über die zugehörige Messzeit gespeichert. Auf diese Weise können die Messwerte bei der anschließen Analyse zuverlässig der jeweiligen Messstelle in der Trinkwasseranlage bzw. dem zugehörigen Zeitpunkt in dem Zeitraum zugeordnet werden. Insbesondere erfolgt die Auswertung der gespeicherten Messwerte vorzugsweise abhängig von der Information über die zugehörige Messstelle und/oder über die zugehörige Messzeit. Bei der Information über die Messstelle kann es sich zum Beispiel um eine Kennung, beispielsweise Sensor-ID oder Sensoreinheit-ID, der betreffenden Sensoreinrichtung oder eines betreffenden Sensors der betreffenden Sensoreinrichtung, oder um eine Positionsangabe über die Messposition in der Trinkwasseranlage und/oder im Gebäude handeln. Bei der Information über die Messzeit kann es sich zum Beispiel um eine Information über das Datum und/oder die Uhrzeit der Messung handeln oder um eine Information über eine relative Messzeit seit Beginn des Zeitraums.

Bei einer Ausführungsform werden bei der Auswertung der Messwerte Informationen über die Trinkwasseranlage und/oder das Gebäude mitberücksichtigt. Informationen über das Gebäude, insbesondere die Gebäudestruktur, und/oder über die Trinkwasseranlage, insbesondere das Strangschema, sind typischerweise bekannt bzw. können für die Zwecke der Auswertung definiert werden. Insbesondere können die Messstellen der Gebäudestruktur zugeordnet werden, zum Beispiel einem Gebäudeabschnitt, einer Etage, einem Raum und/oder einer Stelle im Raum. Die Berücksichtigung der Informationen über die Trinkwasseranlage und/oder das Gebäude bei der Auswertung der Messwerte ermöglicht eine zielgerichtete Auswertung der Daten, beispielsweise eine Filterung, Sortierung und/oder Summenbildung von Messwerten abhängig von den Informationen über die Trinkwasseranlage und/oder das Gebäude. Auf diese Weise können zum Beispiel zu einem Trinkwasserstrang oder einem Raum gehörige Messwerte summiert oder gemittelt werden. Dies ermöglicht es, Hygieneschwachstellen im Trinkwassersystem zu erkennen.

Vorzugsweise wird für die Auswertung der Messergebnisse ein digitaler Zwilling der Trinkwasseranlage und/oder des Gebäudes vorgegeben, der bei der Auswertung der Messdaten berücksichtigt wird.

Bei einer Ausführungsform umfasst das Auswerten der Messwerte: Mittelwertbildung von Messwerten und/oder Vergleich der Messwerte miteinander. Beispielsweise können Mittelwerte von Messwerten über verschiedene Kriterien gebildet werden, beispielsweise Mittelwerte von Messwerten, die einem Trinkwasserstrang, einer Messstelle und/oder einem bestimmten Zeitintervall innerhalb des Zeitraums zugeordnet sind.

Bei der Auswertung können Messwerte oder davon abgeleitete Werte, insbesondere Messwerte von einem Strang, einer Messstelle und/oder einem Zeitintervall, beispielsweise mit Messdaten zur Warmwassertemperatur am Warmwasserbereiter und/oder Warmwasserspeicher und/oder an einer Rücklaufleitung, insbesondere Zirkulationsleitung, zum Warmwasserbereiter, verglichen werden.

Bei einer Ausführungsform wird das Auswertungsergebnis dargestellt, vorzugsweise in Form einer Heatmap. Insbesondere können Messwerte für Temperaturen oder daraus abgeleitete Werte, beispielsweise Mittelwerte, als Heatmap dargestellt werden, beispielsweise absteigend nach der Temperatur sortiert. Beispielsweise können Temperaturwerte, insbesondere des Warmwasserleitungssystems, unterhalb einer vorgegebenen Mindesttemperatur, beispielsweise von 55°C, in ein oder mehreren ersten Farben, beispielsweise Rot oder Gelb und Rot, und Temperaturwerte oberhalb der Mindesttemperatur in ein oder mehreren zweiten Farben, beispielsweise Grün oder Grün und Blau, dargestellt werden.

Weitere Merkmale und Vorteile des Verfahrens ergeben sich aus der nachfolgenden Beschreibung von Ausführungsbeispielen, wobei auf die beigefügte Zeichnung Bezug genommen wird.

In der Zeichnung zeigen
- Fig. 1: eine Sensoreinheit,
- Fig. 2: eine zentrale Auswerteeinheit,
- Fig. 3: eine bestehende Trinkwasseranlage eines Gebäudes mit montierten Sensoreinheiten und einer zentralen Auswerteeinheit,
- Fig. 4: ein Ausführungsbeispiel des Verfahrens und
- Fig. 5: ein Beispiel eines Auswertungsergebnisses.

Fig. 1 zeigt ein Beispiel einer Sensoreinheit in hochschematischer Darstellung.

Die Sensoreinheit 100 umfasst als funktionale Komponenten eine Steuereinheit 102, einen Datenspeicher 104, eine Spannungsquelle 106, eine Kommunikationseinheit 108 sowie einen Sensor 110, der vorliegend als Temperatursensor, beispielsweise mit Pt100-Element, ausgebildet ist.

Im vorliegenden Beispiel weist die Sensoreinheit 100 ein Gehäuse 112 auf, in dem die Steuereinheit 102, der Datenspeicher 104, die Spannungsquelle 106 und die Kommunikationseinheit 108 untergebracht sind. Die Komponenten der Sensoreinheit 100 können aber beispielsweise auch in mehreren Gehäusen untergebracht sein, die zum Beispiel durch ein oder mehrere Kabel miteinander verbunden sind.

Der Sensor 110 ist im vorliegenden Beispiel als gesonderte Einheit ausgebildet, die über ein Kabel 111 mit dem Gehäuse 112 verbunden ist. Auf diese Weise lässt sich der Sensor 110 einfacher in beengten Umgebungen positionieren. Zur Montage an einem Leitungsabschnitt oder einer Komponente, wie einem Ventil, einer Trinkwasseranlage kann der Sensor 110 beispielsweise einfach außen auf den Leitungsabschnitt bzw. die Komponente aufgelegt und dort mit einem Klebestreifen fixiert werden. Vorzugsweise wird der Sensor 110 zudem nach außen, d.h. auf der dem Leitungsabschnitt bzw. der Komponente abgewandten Seite, gedämmt, um Messfehler durch Wärmeabstrahlung zu reduzieren. Das Gehäuse 112 kann dann in Reichweite des Kabels 111 an der Trinkwasseranlage fixiert, beispielsweise mit einem Klebestreifen, Kabelbinder oder Klettband fixiert werden.

Alternativ kann der Sensor 110 auch im Gehäuse 112 untergebracht sein, beispielsweise an einer Anlagefläche des Gehäuses 112, mit der das Gehäuse an einem Leitungsabschnitt oder einer Komponente der Trinkwasseranlage anlegbar ist und dort fixiert werden kann.

Die Steuereinheit 102 steuert die Sensoreinheit 100. Die Steuereinheit 102 weist insbesondere mindestens einen Mikroprozessor und mindestens einen Speicher mit Befehlen auf, deren Ausführung auf dem mindestens einen Mikroprozessor die Steuerung der Sensoreinheit 100 bewirkt. Als Speicher für die Befehle kann die Steuereinheit 102 beispielsweise auf den Datenspeicher 104 zugreifen oder alternativ einen eigenen Befehlsspeicher aufweisen.

Die Steuereinheit 102 ist insbesondere dazu eingerichtet, ein Erfassen von Messwerten mit dem Sensor 110 zu bewirken. Insbesondere kann die Steuereinheit 102 über die gespeicherten Befehle derart programmiert sein, dass sie in bestimmten Zeitintervallen, beispielsweise alle 15 Minuten, mit dem Sensor 110 einen Messwert für die Temperatur erfasst und auf dem Datenspeicher 104 abspeichert. Weiterhin umfasst die Steuereinheit 102 vorzugsweise einen Zeitmesser und speichert zusammen mit den Messwerten jeweils Informationen über den Messzeitpunkt ab. Zusätzlich kann die Steuereinheit 102 mit den Messwerten für die Temperatur eine Information über die Identität der Sensoreinheit 100, beispielweise eine auf dem Speicher der Steuereinheit 102 gespeicherte Sensoreinheit-ID, abspeichern. Dies ermöglicht die spätere Zuordnung der Messwerte zu der Sensoreinheit 100.

Die Kommunikationseinheit 108 ist beim vorliegenden Beispiel zur drahtlosen Kommunikation eingerichtet. Beispielsweise kann die Kommunikationseinheit 108 als Bluetooth-, NB-IoT-, LTE-M- oder WLAN-Modul ausgebildet sein. Auf diese Weise kann die Sensoreinheit 100 über eine drahtlose Kommunikationsverbindung 150 zum Beispiel Befehle empfangen, zum Beispiel einen Befehl, mit dem Erfassen von Messwerten zu beginnen, einen Befehl, das Erfassen von Messwerten zu beenden, und/oder einen Befehl, Messwerte über die Kommunikationseinheit 108 zu übertragen. Weiterhin kann die Sensoreinheit 100 über eine drahtlose Kommunikationsverbindung 150 zum Beispiel Daten, insbesondere mit dem Sensor 110 erfasste und ggf. auf dem Datenspeicher 104 zwischengespeicherte Messwerte, zu senden.

Die Spannungsquelle 106 versorgt die Komponenten der Sensoreinheit 100 mit Spannung, so dass die Sensoreinheit autark ohne externe Spannungsversorgung betrieben werden kann. Auf diese Weise lässt sich die Sensoreinheit 100 flexibel und einfach einsetzen. Bei der Spannungsquelle 106 kann es sich beispielsweise um eine Batterie, insbesondere eine wiederaufladbare Batterie, handeln.

Die Sensoreinheit 100 ist zur Temperaturmessung ausgebildet. Zusätzlich oder alternativ kann die Sensoreinheit auch zur Volumenstrommessung ausgebildet sein. Zu diesem Zweck kann zusätzlich oder alternativ zu dem Sensor 110 ein Volumenstromsensor vorgesehen sein, insbesondere ein magnetisch-induktiver Durchflussmesser, der von außen auf eine Leitung aufgesetzt werden kann.

Fig. 2 zeigt eine zentrale Auswerteeinheit in hochschematischer Darstellung.

Die zentrale Auswerteeinheit 200 umfasst als funktionale Komponenten eine Steuereinheit 202, einen Datenspeicher 204, eine Kommunikationseinheit 208 und eine Nutzerschnittstelle 210. Zur Spannungsversorgung kann die zentrale Auswerteeinheit 200 an eine externe Spannungsquelle angeschlossen sein. Es ist auch denkbar, dass die Auswerteeinheit 200 eine eigene Spanungsquelle umfasst, beispielsweise eine Batterie, insbesondere wiederaufladbare Batterie. Auf diese Weise kann die Auswerteeinheit 200 flexibler betrieben werden.

Die zentrale Auswerteeinheit 200 ist im vorliegenden Beispiel als ein Gerät 212 dargestellt. Es ist aber auch denkbar, dass die Komponenten der zentralen Auswerteeinheit 200 auf verschiedene Geräte verteilt sind. Weiter können Komponenten der Auswerteeinheit 200 auch als Cloud-Anwendung auf einem Cloud-Server implementiert sein.

Die Steuereinheit 202 steuert die zentrale Auswerteeinheit 200. Die Steuereinheit 202 weist insbesondere mindestens einen Mikroprozessor und mindestens einen Speicher mit Befehlen auf, deren Ausführung auf dem mindestens einen Mikroprozessor die Steuerung der Auswerteeinheit 200 bewirkt. Als Speicher für die Befehle kann die Steuereinheit 202 beispielsweise auf den Datenspeicher 204 zugreifen oder alternativ einen eigenen Befehlsspeicher aufweisen.

Die Steuereinheit 202 ist insbesondere dazu eingerichtet, über die Kommunikationseinheit 208 eine drahtlose Kommunikationsverbindung 150 zu ein oder mehreren Sensoreinheiten, wie der Sensoreinheit 100 in Fig. 1, aufzubauen, und Steuerbefehle an die jeweiligen Sensoreinheit 200 zu senden und/oder Messdaten zu empfangen. Beispielsweise kann die Steuereinheit 202 eingerichtet sein, zu Beginn eines vorgegebenen Zeitraums einen Startbefehl an die ein oder mehrere Sensoreinheiten zu senden, so dass diese mit dem Erfassen von Messwerten beginnen, und am Ende des vorgegebenen Zeitraums einen Übertragungsbefehl an die Sensoreinheiten zu senden, so dass diese das Erfassen von Messwerten beenden und die während des Zeitraums erfassten Messwerte über die drahtlose Kommunikationsverbindung 150 an die Auswerteeinheit 200 übertragen.

Die Steuereinheit 202 ist weiter dazu eingerichtet, die über die drahtlose Kommunikationsverbindung 150 empfangenen Messwerte auf dem Datenspeicher 204 zu speichern und dann eine Auswertung der gespeicherten Messwerte durchzuführen, um ein Auswerteergebnis zu erhalten. Die Steuereinheit 202 kann dann insbesondere die Ausgabe des Auswerteergebnisses über die Nutzerschnittstelle 210, zum Beispiel einen Bildschirm der Nutzerschnittstelle 210, bewirken.

Fig. 3 zeigt in schematischer Darstellung eine bestehende Trinkwasseranlage eines Gebäudes, d.h. eine Trinkwasseranlage im Gebäudebestand.

Die Trinkwasseranlage 300 des Gebäudes 302 umfasst ein Trinkwasserleitungssystem 304, das an einen Übergabepunkt 306 des örtlichen Wasserversorgers angeschlossen ist. Am Übergabepunkt 306 ist ein Wasserzähler 308 vorgesehen, der das Wasservolumen des aus dem örtlichen Wassernetz 310 entnommenen Wassers misst. Im vorliegenden Beispiel handelt es sich bei dem Übergabepunkt um den Hausanschluss des Gebäudes 302.

Das Trinkwasserleitungssystem 304 umfasst ein Kaltwasserleitungssystem 312 mit einer Kaltwasser-Steigleitung 314, von der mehrere Kaltwasserstränge 316 zur Versorgung von Trinkwasserentnahmestellen 318, 320 in den einzelnen Etagen des Gebäudes 302 abgehen.

Weiter umfasst das Trinkwasserleitungssystem 304 ein Warmwasserleitungssystem 322 mit einer Warmwasser-Steigleitung 324, von der mehrere Warmwasserstränge 326 zur Versorgung der Trinkwasserentnahmestellen 318 in den einzelnen Etagen des Gebäudes 302 abgehen. An die Enden der Warmwasserstränge 326 ist über ein jeweiliges Zirkulationsventil 328 eine jeweilige Zirkulationsleitung 330 angeschlossen, die zu einer gemeinsamen Zirkulationsleitung 331 zusammengeführt werden.

In das Warmwasserleitungssystem 322 sind weiter ein Warmwasserbereiter 340 und ein Warmwasserspeicher 342 integriert, mit denen über den Hausanschluss eingespeistes Wasser erwärmt und zwischengespeichert werden kann.

Die Zirkulationsleitung 331 ist über eine Pumpe 332 an den Warmwasserbereiter 340 angeschlossen, um im Warmwasserleitungssystem 322 zirkuliertes Wasser wieder zu erwärmen.

Die Trinkwasserentnahmestellen 318 sind im vorliegenden Beispiel sowohl an das Kaltwasserleitungssystem 312 als auch an das Warmwasserleitungssystem 322 angeschlossen. Beispielsweise kann es sich bei den Trinkwasserentnahmestellen 318 um Mischbatterien für eine Dusche, für eine Badewanne oder einen Waschtisch handeln.

Die Trinkwasserentnahmestellen 320 sind im vorliegenden Beispiel lediglich an das Kaltwasserleitungssystem 312 angeschlossen. Beispielsweise kann es sich bei den Trinkwasserentnahmestellen 320 um (Kalt-)Wasserhähne, eine Toilettenspülung oder auch um eine Hygienespüleinheit handeln, um temperatur- und/oder zeitgesteuerte Hygienespülungen im Kaltwasserleitungssystem 312 durchzuführen.

Bei der Trinkwasseranlage 300 handelt es sich um eine bestehende Trinkwasseranlage im Gebäudebestand. Die Trinkwasseranlage 300 kann beispielsweise bereits seit mehreren Jahren, ggf. Jahrzehnten, in dem Gebäude 302 verbaut sein.

Im Folgenden wird nun anhand der Fig. 4 ein Ausführungsbeispiel des Verfahrens zur Analyse der Trinkwasseranlage 300 aus Fig. 3 beschrieben.

Fig. 4 zeigt ein Ausführungsbeispiel des Verfahrens zur Analyse einer Trinkwasseranlage im Gebäudebestand anhand eines Flussdiagramms.

Bei dem Verfahren 400 werden an der bestehenden Trinkwasseranlage 300 des Bestandsgebäudes 302 mehrere Sensoreinheiten 430a-i (s. Fig. 3) an verschiedenen Messstellen 432a-i (s. Fig. 3) der Trinkwasseranlage 300 montiert (Schritt 402). Die Sensoreinheiten 430a-i werden vorzugsweise ohne Eingriff in die Struktur der Trinkwasseranlage 300 montiert, beispielsweise durch Auflegen und Fixieren der ein oder mehreren Sensoren der jeweiligen Sensoreinheiten 430a-i auf eine jeweilige Komponente der Trinkwasseranlage von außen, beispielsweise im Fall der Sensoreinheiten 430a-f auf einen Leitungsabschnitt des Kalt- bzw. Warmwasserleitungssystems 312, 322 an der jeweiligen Messstelle 432a-f und im Fall der Sensoreinheiten 430g-i auf das jeweilige Zirkulationsventil 328 oder auf einen Leitungsabschnitt unmittelbar vor oder hinter dem Zirkulationsventil 328.

Die Sensoreinheiten 430a-i können insbesondere wie die Sensoreinheit 100 aus Fig. 1 ausgebildet sein. Zusätzlich oder alternativ zum Sensor 110 können die jeweiligen Sensoreinheiten 100 weiter einen Sensor zum Erfassen des Volumenstroms aufweisen.

Bei dem Verfahren 400 werden mit den Sensoreinheiten 430a-i über einen vorgegebenen Zeitraum, beispielsweise über vier Wochen, Messwerte erfasst und auf dem jeweiligen Datenspeicher 104 der Sensoreinheiten 430a-i gespeichert (Schritt 404). Zu diesem Zweck können beispielsweise mit einer zentralen Auswerteeinheit 450, die wie die Auswerteeinheit 200 aus Fig. 2 ausgebildet sein kann, zu Beginn des Zeitraums Steuerbefehle über eine drahtlose Kommunikationsverbindung 150 an die Sensoreinheiten 430a-i gesendet werden, um diese zu veranlassen, mit der Messwerterfassung zu starten und die Messwerte auf dem jeweiligen Datenspeicher 104 zu speichern.

Nach Ablauf des vorgegebenen Zeitraums werden die gespeicherten Messwerte mit der Auswerteeinheit 450 ausgewertet (Schritt 406). Zu diesem Zweck können beispielsweise mit der zentralen Auswerteeinheit 450 Steuerbefehle über eine drahtlose Kommunikationsverbindung 150 an die Sensoreinheiten 430a-i gesendet werden, um diese zu veranlassen, die Messwerterfassung zu beenden und die auf dem jeweiligen Datenspeicher 104 gespeicherten Messwerte an die zentrale Auswerteeinheit 450 zu senden. Die zentrale Auswerteeinheit 450 kann die Messwerte sodann von den Sensoreinheiten 430a-i empfangen, auf dem Datenspeicher 204 speichern und auswerten, um ein Auswerteergebnis zu erhalten.

Bei der Auswertung werden vorzugsweise Daten 408 über die Gebäudestruktur des Gebäudes 302 und/oder über das Strangschema der Trinkwasseranlage 300 mitberücksichtigt. Diese Daten 408 können zum Beispiel im Datenspeicher 204 der Auswerteeinheit 200 hinterlegt sein.

Die Auswerteeinheit 450 kann bei der Auswertung der Messergebnisse beispielsweise gemessene Temperaturen mit einer vorgegebenen Mindesttemperatur und/oder Höchsttemperatur vergleichen und bei Unter- bzw. Überschreiten der Mindesttemperatur bzw. Höchsttemperatur ein entsprechendes Auswertungsergebnis erzeugen.

Das Auswertungsergebnis wird anschließend über die Nutzerschnittstelle 210 dargestellt (Schritt 410), beispielsweise auf einem Bildschirm der Nutzerschnittstelle 210. Auf diese Weise kann ein Nutzer anhand der durchgeführten Analyse Hygieneprobleme der Trinkwasseranlage 300 erkennen und Maßnahmen zur Optimierung der Trinkwasseranlage 300 ableiten und bei Bedarf durchführen (Schritt 412).

Fig. 5 zeigt ein Beispiel eines Auswertungsergebnisses, wie es durch die zentrale Auswerteeinheit 450 bestimmt und über die Nutzerschnittstelle 210 ausgegeben werden kann.

Zur Bestimmung des Auswerteergebnisses 500 werden die einzelnen Messwerte für die jeweiligen Messstellen 432a-d am Kaltwasserleitungssystem 312 auf das Überschreiten einer Höchsttemperatur und die einzelnen Messwerte für die jeweiligen Messstellen 432e-i am Warmwasserleitungssystem 322 auf das Unterschreiten einer Mindesttemperatur überwacht. Auf einem Strangplan der Trinkwasseranlage 300 werden die Ergebnisse dann in Form einer Heatmap mit verschiedenen Farben dargestellt (in Fig. 5 durch verschiedene Schraffuren gekennzeichnet). Bereiche der Trinkwasseranlage 300, in denen keine Überschreitungen von Höchsttemperaturen bzw. Unterschreitungen von Mindesttemperaturen aufgetreten sind, werden im vorliegenden Beispiel grün eingefärbt ("Ok"); Bereiche der Trinkwasseranlage 300, in denen sporadisch kurze Überschreitungen von Höchsttemperaturen bzw. Unterschreitungen von Mindesttemperaturen aufgetreten sind, werden im vorliegenden Beispiel gelb eingefärbt ("grenzwertig"), und Bereiche der Trinkwasseranlage 300, in denen häufiger oder länger andauernde Überschreitungen von Höchsttemperaturen bzw. Unterschreitungen von Mindesttemperaturen über kurze Zeiträume aufgetreten sind, werden im vorliegenden Beispiel rot eingefärbt ("kritisch"). Auf diese Weise kann der Nutzer Hygieneprobleme der Trinkwasseranlage 300 unmittelbar erfassen und Optimierungsmaßnahmen ableiten.

Die Sensoreinheiten 430a-i können nach Ende des vorgegebenen Zeitraums wieder von der Trinkwasseranlage 300 demontiert werden (Schritt 414 in Fig. 4) und stehen damit für einen Einsatz zur Analyse einer nächsten Trinkwasseranlage, zum Beispiel in einem anderen Gebäude zur Verfügung.

### Bezugszeichenliste:

- 100, 430a-i: Sensoreinheit
- 102: Steuereinheit
- 104: Datenspeicher
- 106: Spannungsquelle
- 108: Kommunikationseinheit
- 110: Sensor
- 111: Kabel
- 112: Gehäuse
- 150: Kommunikationsverbindung
- 200, 450: zentrale Auswerteeinheit
- 202: Steuereinheit
- 204: Datenspeicher
- 208: Kommunikationseinheit
- 210: Nutzerschnittstelle
- 212: Gerät
- 300: Trinkwasseranlage
- 302: Gebäude
- 304: Trinkwasserleitungssystem
- 306: Übergabepunkt
- 308: Wasserzähler
- 310: örtliches Wassernetz
- 312: Kaltwasserleitungssystem
- 314: Kaltwasser-Steigleitung
- 316: Kaltwasserstrang
- 318, 320: Trinkwasserentnahmestellen
- 322: Warmwasserleitungssystem
- 324: Warmwasser-Steigleitung
- 326: Warmwasserstrang
- 328: Zirkulationsventil
- 330, 331: Zirkulationsleitung
- 332: Pumpe
- 340: Warmwasserbereiter
- 342: Warmwasserspeicher
- 400: Verfahren
- 402, 404, 406, 410, 412, 414: Schritte des Verfahrens
- 408: Daten
- 432a-i: Messstelle

## Patentansprüche

1. Verfahren (400) zur Analyse einer Trinkwasseranlage (300) im Gebäudebestand,
- bei dem an einer bestehenden Trinkwasseranlage (300) eines Gebäudes (302) temporär ein oder mehrere mobile Sensoreinheiten (100, 430a-i) zur temporären Überwachung der Trinkwasseranlage (300) im Betrieb angebracht werden, wobei die ein oder mehreren mobilen Sensoreinheiten (100, 430a-i) zur Erfassung von Messwerten für Betriebsparameter der Trinkwasseranlage (300) eingerichtet sind,
- bei dem für einen Zeitraum mit den ein oder mehreren an der Trinkwasseranlage (300) angebrachten Sensoreinheiten (100, 430a-i) Messwerte für Betriebsparameter der Trinkwasseranlage (300) erfasst werden,
- bei dem die mit den Sensoreinheiten (100, 430a-i) während des Zeitraums erfassten Messwerte gespeichert werden und
- bei dem die während des Zeitraums gespeicherten Messwerte ausgewertet werden, um ein Auswertungsergebnis (500) zu erhalten.

2. Verfahren nach Anspruch 1,
**dadurch gekennzeichnet, dass** die ein oder mehreren mobilen Sensoreinheiten (100, 430a-i) nach Ablauf des Zeitraums von der Trinkwasseranlage (300) demontiert werden.

3. Verfahren nach Anspruch 1 oder 2,
**dadurch gekennzeichnet, dass** ein oder mehrere der ein oder mehreren Sensoreinheiten (100, 430a-i) einen jeweiligen Temperatursensor (110) umfassen.

4. Verfahren nach einem der Ansprüche 1 bis 3,
**dadurch gekennzeichnet, dass** ein oder mehrere der ein oder mehreren Sensoreinheiten (100, 430a-i) einen Volumenstromsensor umfassen.

5. Verfahren nach einem der Ansprüche 1 bis 4,
**dadurch gekennzeichnet, dass** ein oder mehrere der ein oder mehreren Sensoreinheiten (100, 430a-i) als Anlegeeinheiten ausgebildet sind.

6. Verfahren nach einem der Ansprüche 1 bis 5,
**dadurch gekennzeichnet, dass** die Trinkwasseranlage (300) mehrere Wasserstränge (316, 326) aufweist und an mindestens zweien der Wasserstränge (316, 326), vorzugsweise an jedem der Wasserstränge, mindestens eine mobiler Sensoreinheit (100, 430a-i) angebracht wird.

7. Verfahren nach einem der Ansprüche 1 bis 6,
**dadurch gekennzeichnet, dass** die Trinkwasseranlage (300) ein oder mehrere Zirkulationsventile (328) aufweist und bei mindestens einem, vorzugsweise bei mehreren, insbesondere bei jedem, der ein oder mehreren Zirkulationsventile (328) mindestens eine mobile Sensoreinheit (100, 430a-i) angebracht wird.

8. Verfahren nach einem der Ansprüche 1 bis 7,
**dadurch gekennzeichnet, dass** der Zeitraum im Bereich 1 - 365 Tage, vorzugsweise im Bereich 7 - 100 Tage, insbesondere im Bereich 14 - 70 Tage, liegt.

9. Verfahren nach einem der Ansprüche 1 bis 8,
**dadurch gekennzeichnet, dass** ein oder mehrere der ein oder mehreren Sensoreinheiten (100, 430a-i) Messwerte in vorgegebenen Zeitabständen erfassen, wobei die Zeitabstände zwischen zwei aufeinanderfolgenden Messungen mit einer Sensoreinheit (100, 430a-i) vorzugsweise im Bereich 1 - 120 Minuten, weiter bevorzugt im Bereich 2 - 60 Minuten, insbesondere im Bereich 5 - 30 Minuten, liegen.

10. Verfahren nach einem der Ansprüche 1 bis 9,
**dadurch gekennzeichnet, dass** zu den Messwerten eine Information über die zugehörige Messstelle (432a-i) und/oder über die zugehörige Messzeit gespeichert wird.

11. Verfahren nach einem der Ansprüche 1 bis 10,
**dadurch gekennzeichnet, dass** bei der Auswertung der Messwerte Informationen über die Trinkwasseranlage (300) und/oder das Gebäude (302) mitberücksichtigt werden.

12. Verfahren nach einem der Ansprüche 1 bis 11,
**dadurch gekennzeichnet, dass** das Auswerten der Messwerte umfasst: Mittelwertbildung von Messdaten und/oder Vergleich der Messwerte miteinander.

13. Verfahren nach einem der Ansprüche 1 bis 12,
**dadurch gekennzeichnet, dass** das Auswertungsergebnis (500) dargestellt wird.

14. Verfahren nach einem der Ansprüche 1 bis 13,
**dadurch gekennzeichnet, dass** die während des Zeitraums mit den ein oder mehreren Sensoreinheiten (100, 430a-i) erfassten Messwerte auf einer zentralen Auswerteeinheit (200) ausgewertet werden, um das Auswertungsergebnis (500) zu erhalten.
